# EUROPÄISCHE PATENTSCHRIFT

(11) **EP 1 169 242 B1**
(45) Veröffentlichungstag und Bekanntmachung des Hinweises auf die Patenterteilung: **03.03.2004**
(21) Anmeldenummer: 00926875.6
(22) Anmeldetag: 12.04.2000
(51) Int. Cl.: B65D 83/00, B05C 17/005

(54) **FOLIENVERPACKUNG FÜR EINE PASTÖSE SUBSTANZ**
FILM PACKAGING FOR A PASTE-LIKE SUBSTANCE
FILM D'EMBALLAGE POUR SUBSTANCE PATEUSE

(30) Priorität: 12.04.1999 DE 19916456; 02.07.1999 EP 99112692; 05.10.1999 DE 19947793; 20.12.1999 DE 19961446
(43) Veröffentlichungstag der Anmeldung: 09.01.2002
(73) Patentinhaber: A. KETTENBACH GmbH & CO. KG., D-35713 Eschenburg (DE)
(72) Erfinder: BUBLEWITZ, Alexander, D-35745 Herborn (DE); SUCHAN, Matthias, D-57627 Hachenburg (DE)
(74) Vertreter: Hilleringmann, Jochen
(86) Internationale Anmeldenummer: PCT/EP2000/003257
(87) Internationale Veröffentlichungsnummer: WO 2000/061457

(56) Entgegenhaltungen:
- EP-A- 0 607 609
- EP-A- 0 693 437
- DE-C- 19 710 878
- DE-U- 29 617 654
- US-A- 5 419 459

## Beschreibung

Die Erfindung betrifft eine Folienverpackung für eine pastöse Substanz, bei der es sich insbesondere um einen Klebstoff, um Dicht- und/oder Abformmassen oder um andere aushärtbare Substanzen handelt.

Pastöse Substanzen werden zumeist in Einwegverpackungen vertrieben, die in Auftragvorrichtungen eingelegt werden, um appliziert werden zu können. Die Einwegverpackungen sind mitunter in Form von steifen Kartuschen ausgebildet, die einen bewegbaren Boden aufweisen, der nach Art eines Kolbens in das zylindrische Gehäuse der Kartusche hineinbewegt wird, um die pastöse Substanz auszutragen. Wegen des relativ großen Volumens an zu entsorgendem Verpackungsmaterial geht man in vielen Fällen auf flexible Einwegverpackungen in Form von Folienschlauchbeuteln über. Diese Folienverpackungen bestehen aus einem Metall- oder Kunststofffolienschlauch, der an seinen zwei Stirnenden durch Clipse zusammengeschnürt ist. Ein derartiger Folienschlauchbeutel wird in die zylindrische Kammer eines Applikators eingeführt, der an dem einen Ende der zylindrischen Kammer einen Auslassstutzen aufweist. In das andere Ende der zylindrischen Kammer wird ein Stempel des Applikators hineinbewegt, der einen Druck auf den Folienschlauchbeutel und auf die darin befindliche pastöse Substanz ausübt, die in Folge dessen durch eine Öffnung in dem dem Auslassstutzen zugewandten Stirnende des Folienschlauchbeutels austritt und durch den Auslassstutzen aus dem Applikator ausgegeben wird. Folienverpackungen der vorstehend genannten Art sind beispielsweise aus DE-U-296 17 654, DE-U-296 13 945, EP-A-0 863 088 und EP-A-0 653 362 bekannt.

Die bekannten Folienverpackungen haben sich in der Praxis grundsätzlich bewährt. Probleme gibt es mitunter, was die Abdichtung des dem Auslassstutzen zugewandten vorderen stirnseitigen Endes des Folienschlauchbeutels innerhalb der zylindrischen Kammer des Applikators betrifft. Diese stirnseitige Abdichtung wird bei DE-U-296 17 654 und DE-U-296 13 945 durch einen O-Ring realisiert, der stirnseitig in einem Deckelelement angeordnet ist, welches die eine Stirnseite des Folienschlauchbeutels überdeckt. Eine derartige Abdichtung setzt voraus, dass das Deckelteil stets mit ausreichender Kraft gegen das den Auslassstutzen tragende stirnseitige Ende der zylindrischen Kammer gedrückt wird. Dies ist zumindest in den Phasen, in denen sich der Folienschlauchbeutel in dem Applikator befindet, jedoch auf den Folienschlauchbeutel kein Druck ausgeübt wird, nicht mit ausreichender Sicherheit gewährleistet.

Aus EP-A-0 607 609 ist ein Applikator bekannt, bei dem sich die zu applizierenden Komponenten in einem Folienbeutel befinden. Die Komponenten gelangen durch ein Kopfstück in eine Auslassdüse. Das Kopfstück ist mittels einer Überwurf-Schraubkappe an einer zylindrischen Behälterwand verankert. Das Kopfstück ist ferner über einen Dichtring gegenüber der zylindrischen Behälterwand. abgedichtet. Dieser Dichtring ist nicht an dem Folienschlauchbeutel angebracht. Ferner wirkt dieser Dichtring erst im zusammengeschraubten Zustand des Applikators und nicht gegenüber der Überwurf-Schraubkappe.

Ferner ist in EP-A-0 693 437 ein Applikator für zwei jeweils in einem Folienschlauch verpackten Komponenten bekannt, wobei sich an jedem Folienschlauch ein Kopfstück befindet, das einen mittig angeordneten Auslassstutzen aufweist. Beide Auslassstutzen ragen in die Enden von Kanälen eines Gegenstücks hinein und sind über einen außenliegenden Dichtring gegenüber den Kanälen abgedichtet.

Aus EP-A-0 863 088 und EP-A-0 653 362 ist es bekannt, das eine stirnseitige Ende des Folienschlauchbeutels fest mit einer einen Auslassstutzen aufweisenden Kappe zu verbinden. Diese Kappe mit ihren Auslassstutzen ist dann am vorderen Ende der zylindrischen Kammer des Applikators angeordnet. Die Kappe ist also Bestandteil der Folienverpackung und muss mit dieser zusammen entsorgt werden, was wegen des relativ großen Materialeinsatzes für die Kappe aufwendig ist.

Der Erfindung liegt die Aufgabe zugrunde, eine Folienverpackung mit einer verbesserten Abdichtung an dem einen stirnseitigen Ende der Folienverpackung zu schaffen.

Zur Lösung dieser Aufgabe wird mit der Erfindung eine Folienverpackung für eine pastöse Substanz nach Anspruch 1 vorgeschlagen; in den Unteransprüchen sind die Merkmale diverser Weiterbildungen der Erfindung angegeben.

Erfindungsgemäß ist das Abdichtelement an der Umfangsfläche oder an der Umfangsfläche und im Übergangsbereich von der Stirnfläche zur Umfangsfläche des Deckelteils dieser Folienverpackung angeordnet. Die erfindungsgemäße. Folienverpackung verfügt also über eine radial wirkende Abdichtung gegenüber dem Applikator.

Die erfindungsgemäße Folienverpackung ist mit einem Folienschlauchbeutel versehen, der eine Umfangswandung und zwei Stimenden aufweist, an denen der Folienschlauchbeutel zusammengeschnürt oder in sonstiger Weise verschlossen ist. Eines dieser beiden Stimenden trägt ein Deckelteil, das in Form eines Ringes oder einer Scheibe ausgebildet sein kann. Das Deckelteil weist eine Stirnfläche und eine sich an diese anschließende Umfangsfläche auf. Das Deckelteil und zumindest ein Teil des mit diesem verbundenen Stirnende des Folienschlauchbeutels werden in ein Aufnahmekopfstück eines Applikators eingesetzt, das sich an einem der beiden Enden einer zylindrischen Druckkammer des Applikators positionieren lässt. Dieses Aufnahmekopfstück ist mit einem Auslassstutzen versehen, der im aufgesetzten Zustand des Aufnahmekopfstücks mit einer Durchlassöffnung des Deckelteils in Verbindung steht.

Um mit Hilfe eines einen Druckstempel aufweisenden Applikators aus dem erfindungsgemäßen Folienschlauchbeutel pastöse Substanz zu applizieren, wird der Folienschlauchbeutel an seinem mit der Durchlassöffnung des Deckelteils fluchtenden Bereich seines einen Stirnendes geöffnet, so dass aus dem dann geöffneten Folienschlauchbeutel durch die Durchlassöffnung und den mit dieser in Fluidverbindung stehenden Austassstutzen die pastöse Substanz austreten kann.

Die Abdichtung zwischen dem das Deckelteil tragenden Stirnende des Folienschlauchbeutels und dem Applikator erfolgt durch ein radial angeordnetes Abdichtelement, das sich an der Umfangsfläche des Deckelteils oder an der Umfangsfläche und im Ubergangsbereich von der Stirnfläche zur Umfangsfläche befindet. Dieses Abdichtelement liegt im Gebrauchszustand des Folienschlauchbeutels an dem Aufnahmekopfstück und/oder der zylindrischen Druckkammer des Applikators an. Die dichtende Anlage des Abdichtelements an dem Aufnahmekopfstück und/oder der zylindrischen Druckkammer bleibt unabhängig von dem durch den Druckstempel ausgeübten und auf den Folienschlauchbeutel einwirkenden Anpressdruck erhalten. Somit ist eine sichere Abdichtung von Beginn eines Applikationsvorganges an stets gewährleistet. Auf diese Weise kann ein Verschmieren des Applikators mit pastöser Substanz wirkungsvoll verhindert werden. Lediglich der Folienschlauchbeutel und das Deckelteil müssen entsorgt werden; das Aufnahmekopfstück kann wiederverwendet werden.

Die Ausgestaltung des erfindungsgemäß radial angeordneten Abdichtelements kann unterschiedlich sein. Zweckmäßigerweise wird als Abdichtelement ein Abdichtring (insbesondere O-Ring) verwendet, der in einer Aufnahmenut angeordnet ist, die sich in der Umfangsfläche des Deckelteils befindet. Neben einem Rundprofil kommt als Querschnitt für den Abdichtring auch ein Flachprofil in Frage. Das Abdichtelement kann aber auch als einteilig mit dem Deckelteil ausgebildete Dichtlippe ausgebildet sein, die federelastisch ist. Die Dichtlippe legt sich von innen gegen das Aufnahmekopfstück bzw. die zylindrische Druckkammer des Applikators und dichtet auf diese Weise ab. Eine weitere Alternative besteht darin, die Abdichtung zwischen dem Deckelteil und dem Applikator (Aufnahmekopfstück und/oder zylindrische Druckkammer) als Labyrinthdichtung auszubilden. Eine derartige Labyrinthdichtung lässt sich beispielsweise dadurch realisieren, dass das Deckelteil an seiner Umfangsfläche mindestens einen, und vorzugsweise mehrere Ringvorsprünge aufweist. In vorteilhafter Weiterbildung. der Erfindung weist das Deckelteil an seinem Umfangsrand einen Schulterbereich auf, innerhalb dessen das Deckelteil den Übergangsbereich vom Stirnende zur Umfangswandung des Folienschlauchbeutels umgreift. Eine derartige schulterstückartig ausgebildete Struktur des Deckelteils erlaubt eine verbesserte Führung und Positionierung des Folienschlauchbeutels des Aufnahmekopfstücks bzw. in der zylindrischen Druckkammer des Applikators. Innerhalb des Umgreifrandes des Deckelteils ist bei recht flacher Ausgestaltung des Deckelteils dann genügend Platz für die Anbringung und Anordnung des Abdichtelements vorhanden.

Eine Alternative für die vorstehend beschriebene Ausgestaltung des Deckelteils besteht darin, dass dieses nach Art einer Scheibe ausgebildet ist, die keinen umgreifenden abstehenden Rand aufweist und in deren durch die Dicke der Scheibe bestimmten Umfangsfläche das Abdichtelement angeordnet ist.

Zweckmäßigerweise ist das Deckelteil als Ringteil ausgebildet. Dies hat im Hinblick auf das reduzierte Volumen an Material für das Deckelteil Vorteile. Das Ringteil umgibt den Folienschlauchbeutel im Übergangsbereich von dessen einen Stirnende zu dessen Umfangswandung. In seinem übrigen Bereich ist das Stirnende des Folienschlauchbeutels frei. Insoweit definiert das Ringteil eine zentrale Durchlassöffnung, innerhalb derer die Verbindung mit dem Auslassstutzen auch dann erfolgen kann, wenn dieser exzentrisch angeordnet ist, wobei die Verbindung zwischen dem exzentrischen Auslassstutzen und der Durchlassöffnung im wesentlichen geradlinig, also ohne nennenswerte Umlenkungen erfolgen kann, die zu erhöhten Strömungswiderständen führen können. Wird dagegen anstelle eines ringförmigen Deckelteils ein scheibenähnliches Deckelteil verwendet und weist das Aufnahmekopfstück einen exzentrisch angeordneten Auslassstutzen auf, so muß, um bei exzentrischer Anordnung des Auslassstutzens die Vorzüge einer im wesentlichen geradlinigen Strömungsverbindung zwischen der Durchlassöffnung und dem Auslassstutzen zu nutzen, beim Einsetzen des Folienschlauchbeutels in die Druckkammer des Applikators eine bestimmte Drehausrichtung des Folienschlauchbeutels beachtet werden. Dies lässt sich jedoch mit relativ geringem Aufwand sicherstellen, indem das Deckelteil mit Eingreifvorsprüngen bzw. Vertiefungen ausgestattet wird, die mit korrespondieren Eingreifvertiefungen/Vorsprüngen des Aufnahmekopfstücks zusammenwirken und somit das Einsetzen des Deckelteils in das Aufnahmekopfstück in lediglich einer Position erlauben (Codierung).

In vorteilhafter Weiterbildung der Erfindung ist ferner vorgesehen, dass das Deckelteil innerhalb seines flächig an dem Stirnende des Folienschlauchbeutels anliegenden Bereichs eine (zentrale) Erhöhung aufweist, die auf die Abschnürung des Folienschlauchbeutels einwirkt und diese Abschnürung in das stirnseitige Ende des Folienschlauchbeutels hineindrückt. Hierdurch lässt sich mehr Material aus dem Folienschlauchbeutel entnehmen, da auf diesen nicht nur von der Druckstempelseite aus eingewirkt wird, sondern auch durch die zentrale Erhöhung, die die Abschnürung des Folienschlauchbeutels einwärts bewegt.

Innerhalb der zentralen Erhebung kann eine Aussparung für einen Verschlussclips des Folienschlauchbeutels angeordnet sein, mittels dessen der Folienschlauchbeutel zusammengeschnürt und abgedichtet ist.

Auch bei einer ringförmigen Ausgestaltung des Deckelteils kann mit Hilfe einer zuvor beschriebenen zentralen Erhöhung zusätzlich Druck auf das stirnseitige Ende des Folienschlauchbeutels ausgeübt werden. In diesem Fall befindet sich die zentrale Erhöhung nicht am Deckeltell sondern am Aufnahmekopfstück, wobei diese zentrale Erhöhung durch die von dem Ring definierte Auslassöffnung hindurchtritt und auf den Folienschlauchbeutel einwirkt. Diese Ausgestaltung hat darüber hinaus den Vorteil, dass wegen der zentralen Eindrückung des Folienschlauchbeutels sich dieser am Umfangsrand seiner Stirnseite vorwölbt, was das automatische Öffnen des Folienschlauchbeutels mittels eines Anstechdorns o.dgl. Werkzeug des Aufnahmekopfstücks erleichtert.

In vorteilhafter Weiterbildung der Erfindung ist ferner eine Verriegelungsvorrichtung vorgesehen, mit der sich das Deckelteil am Aufnahmekopfstück zur Sicherung gegen ein ungewolltes Ablösen vom Aufnahmekopfstück verbinden lässt. Diese gezielt erfolgende Verriegelung des Deckelteils am Aufnahmekopfstück erleichtert die Entnahme eines Folienschlauchbeutels aus dem Applikator. Ohne diese zeitweise Verbindung würde das Aufnahmekopfstück von der Druckkammer des Applikators abgenommen werden, wobei der Folienschlauchbeutel mit seinem Deckeiteil in der zylindrischen Druckkammer verbleibt. Um nunmehr den Folienschlauchbeutel aus der zylindrischen Druckkammer zu entnehmen, müsste das Deckelteil mit der Hand ergriffen und auf diese Weise der Folienschlauchbeutel aus der Druckkammer herausgezogen werden. Einfacher hingegen ist es, den Folienschlauchbeutel durch Ergreifen des Aufnahmekopfstücks aus der Druckkammer zu entnehmen. Dies erfolgt erfindungsgemäß durch die Verriegelungsvorrichtung zwischen Deckelteil und Aufnahmekopfstück. Diesem Merkmal kommt im Rahmen dieser Erfindung selbständige Bedeutung zu. Insbesondere kann dieses Merkmal an der erfindungsgemäßen Folienverpackung realisiert sein, ohne dass zugleich auch die Radialabdichtung verwirklicht sein muss.

Die Verriegelungsvorrichtung zwischen Aufnahmekopfstück und Deckelteil ist vorzugsweise durch wahlweise außer Eingriff miteinander bringbare Elemente realisiert und zweckmäßigerweise als Rastvorrichtung ausgebildet. Die Rastvorrichtung weist in ihrer Form insbesondere komplementäre Rastvorsprünge und Rastvertiefungen auf, die am Deckelteil und am Aufnahmekopfstück angeordnet sind. Die Rastvorsprünge bzw. Rastvertiefungen sind an federelastischen Ansatzstücken insbesondere des Deckelteils angebracht. Grundsätzlich reicht ein derartiges federelastisches Ansatzstück aus; aus Handhabungsgründen zweckmäßig ist es jedoch, zwei derartige Ansatzstücke diametral gegenüberliegend am Deckelteil vorzusehen. Diese Ansatzstücke verlaufen quer zur Stirnfläche des Deckelteils und sind bei in das Aufnahmekopfstück eingesetztem Deckelteil von außen zugänglich, so dass bei Ausübung einer Kraft von außen auf das mindestens eine Ansatzstück sich das Deckelteil vom Aufnahmekopfstück lösen lässt.

Die Verriegelung der Folienschlauchbeutel über deren Deckelelement an dem Aufnahmekopfstück kann auch in einer Vorposition erfolgen, in der ein an dem Aufnahmekopfstück angeordneter Anstechdorn noch nicht in die Folienschlauchbeutel eingestochen ist. Erst durch weiteres Hineinbewegen der an dem Aufnahmekopfstück rastend gehaltenen Folienschlauchbeutel in das Aufnahmekopfstück hinein wird erreicht, dass die Folienschlauchverpackung angestochen ist. Auch in dieser Position ist das Deckelelement der Folienschlauchbeutel an dem Aufnahmekopfstück verrastet. Die Rastverbindung zwischen Aufnahmekopfstück und Folienschiauchbeutel hat den Vorteil, dass beide zusammen ausgeliefert werden können und der Anwender durch definierte Zusammenbewegung beider für die Öffnung der Folienschlauchbeutel sorgt. Dies ist insbesondere dann zweckmäßig, wenn das Aufnahmekopfstück wie die Folienschlauchbeutel als Einwegartikel konzipiert ist.

Alternative Ausgestaltungen der Verriegelungsvorrichtung sind ein Bajonettverschluss oder ein Gewinde. Die Verriegelungsvorrichtung kann neben einem lösbaren Formschluss auch durch einen lösbaren als Reibschluss ausgebildeten Kraftschluss realisiert sein.

Um dem Anwender die Bewegung des Deckelteils mit Folienschlauchbeutel aus der Vorposition in die Endposition am Aufnahmekopfstück zu erleichtern, ist es von Vorteil, wenn die Verrastung keinen allzu großen Widerstand darstellt. Das auerdings ist in gewisser Weise nachteilig während des Transports des an dem Aufnahmekopfstück vorpositionierten Folienschlauchbeutels. Während dieses Transports sollte dafür gesorgt werden, dass sich der Folienschlauchbeutel nicht unbeabsichtigt aus der Vorposition in Richtung auf die Endposition in das Aufnahmekopfstück weiter hinein bewegt, da es dann zu einer unbeabsichtigten Eröffnung des Folienschlauchbeutels und damit zum Austritt des in dem Folienschlauchbeutel befindlichen Materials kommen kann.

Um das vorgenannte Problem zu lösen, wird gemäß einer Alternative der Erfindung eine Folienschlauchverpackung vorgeschlagen, bei der erfindungsgemäß ein Sperrelement am Aufnahmekopfstück angeordnet ist, das zwischen einer Sperrposition zum Verhindern einer ungewollten Bewegung der Folienschlauchverpackung aus der Vorposition in Richtung auf die Endposition und einer Freigabeposition bewegbar ist, in der der Folienschlauchbeutel bis in die Endposition bewegbar ist. Dieses Sperrelement kann unterschiedlich ausgestaltet sein und beispielsweise das Deckelteil am Aufnahmekopfstück verriegeln, so dass es aus der Vorposition weder in Richtung auf die Endposition noch in dazu entgegengesetzter Richtung bewegbar ist. Es reicht allerdings für die der Erfindung zugrunde liegenden Überlegungen und Problemlösungen aus, wenn das Sperrelement lediglich dafür sorgt, dass der Folienschlauchbeutel nicht in Richtung auf die Endposition bewegbar ist. So ist es beispielsweise ausreichend, wenn das Sperrelement in seiner Sperrposition in den Zwischenraum zwischen dem Deckelteil der Folienschlauchverpackung und dem Aufnahmekopfstück hineinragt.

Auch das Sperrelement könnte sich ungewollt aus seiner Sperrposition in seine Freigabeposition bewegen. Dies wird zweckmäßigerweise verhindert, so dass das Sperrelement gegen ungewollte Bewegungen in die Freigabeposition verriegelbar oder blockierbar ist. Hier reicht beispielsweise eine reiboder formschlüssige Verbindung des Sperrelements mit dem Aufnahmekopfstück oder dem Deckelteil aus.

Wie oben bereits beschrieben, weist das Aufnahmekopfstück einen Auslassstutzen auf. Es bietet sich nun an, das Sperrelement von dem dem Folienschlauchbeutel abgewandten Ende aus in den Auslassstutzen hineinzuschieben, wobei sich das Sperrelement dann über das andere Ende des Auslassstutzens hinaus erstreckt und als Anschlag zur Begrenzung der Bewegung des Deckelteils und des Folienschlauchbeutels in Richtung auf den Auslassstutzen fungiert. Bei dieser Ausgestaltung der Erfindung ist das Sperrelement zwischen einer ersten und einer zweiten Verdrehposition in dem Auslassstutzen verdrehbar. In der ersten Verdrehposition befindet sich das Sperrelement dann in seiner Sperrposition. In der ersten Verdrehposition ist es von Vorteil, wenn das Sperrelement gegen ungewollte axiale Bewegungen aus dem Auslassstutzen heraus gesichert in diesem bzw. an der Kappe und/oder dem Deckelteil verriegelt ist. Dies kann beispielsweise durch zusammenwirkende Verriegelungs- bzw. Anschlagflächen am Sperrelement einerseits und am Auslassstutzen, am Aufnahmekopfstück und/oder am Deckelteil andererseits realisiert werden. Durch Verdrehen des Sperrelements aus der ersten Verdrehposition in die zweite Verdrehposition wird die Verriegelung des Sperrelements am Aufnahmekopfstück aufgehoben; nun läßt sich das Sperrelement aus dem Auslassstutzen herausziehen und damit in seine Freigabeposition überführen, in der das Deckelteil samt daran befestigtem Folienschlauchbeutel in Richtung auf den Auslassstutzen und damit in Richtung auf den Anstechdorn bewegt werden kann.

Für die zuvor beschriebene Variante der Erfindung weist das Sperrelement zweckmäßigerweise eine Stift- bzw. Bolzenform auf. An demjenigen Ende des Sperrelements, das bei in dem Auslassstutzen befindlichem Zustand aus dessen dem Folienschlauchbeutel abgewandten Ende herausragt, weist das Sperrelement eine Ausgestaltung auf, die es möglich macht, durch manuelles Ergreifen dieses Ende des Sperrelements dasselbe zu drehen.

Die vorstehend beschriebene Weiterbildung der erfindungsgemäßen Folienschlauchverpackung mit Sperrelement zur Transportsicherung des vorpositionierten Folienschlauchbeutels ist bei Aufnahmekopfstücken realisierbar, deren Auslassstutzen einen gewissen Mindestdurchmesser überschreiten. Ist der Auslassstutzen hingegen im Durchmesser zu klein, so muss das Sperrelement relativ dünn ausgebildet sein. Dies führt zu Stabilitätsproblemen und zu Problemen der Verriegelung des Sperrelements am Aufnahmekopfstück.

Insoweit von Vorteil ist es, wenn das Sperrelement sich in seiner Sperrposition quer durch den Zwischenraum zwischen dem Deckelteil und der Stirnwand des Aufnahmekopfstücks hindurch erstreckt. Dies kann beispielsweise dadurch erfolgen, dass sich das Sperrelement in seiner Sperrposition durch eine Öffnung im umlaufenden Rand an der Stirnwand des Aufnahmekopfstücks erstreckt. Zweckmäßig bezüglich der Lagestabilität des Sperrelements ist es, wenn sich dieses durch zwei einander gegenüberliegende Öffnungen des Randes erstreckt. Diese beiden Öffnungen liegen vorzugsweise auf einer gedachten Gerade, die sekantiell zum Aufnahmekopfstück verläuft, wenn dieses als im wesentlichen zylindrische Kappe ausgebildet ist. Das Sperrelement, das wiederum insbesondere Stift- bzw. Bolzenform aufweist, lässt sich zweckmäßigerweise am Aufnahmekopfstück verriegeln, um nicht unbeabsichtigt aus der bzw. den Öffnungen des Aufnahmekopfstücks herausgleiten zu können. Die Verriegelung wird vorzugsweise mittels eines abstehenden Verriegelungsvorsprungs realisiert, der in einer ersten Drehstellung des Sperrelements in eine Verriegelungsausnehmung am Aufnahmekopfstück eingetaucht ist und in einer zweiten Drehposition außer Eingriff mit dieser Verriegelungsausnehmung steht, wobei sich das Sperrelement in dieser Drehposition axial aus dem Zwischenraum herausbewegen lässt.

Durch das Sperrelement ist also eine Transportsicherung für die Folienschlauchverpackung gegeben, wenn deren Folienschlauchbeutel samt Deckelteil an dem Aufnahmekopfstück vorpositioniert ist. Dies verbessert die Handhabung und den Umgang mit der erfindungsgemäßen Folienschlauchverpackung.

In vorteilhafter Weiterbildung der Erfindung ist ferner vorgesehen, dass die Durchlassöffnung des Deckeltells von einem Dichtvorsprung zumindest teilweise umgeben ist bzw. das Aufnahmekopfstück einen Dichtvorsprung aufweist, der durch die Durchlassöffnung hindurchragt und ggf. umlaufend ausgebildet ist. Dieser Dichtvorsprung liegt im Gebrauchszustand an dem Folienschlauchbeutel an. Innerhalb des von dem Dichtvorsprung begrenzten Bereichs ist der Folienschlauchbeutel geöffnet, wenn aus ihm die pastöse Substanz austritt. Das Öffnen des Folienschlauchbeutels kann, wie bereits oben erwähnt, durch einen Anstechdorn o.dgl. Aufstechwerkzeug erfolgen, der bzw. das am Aufnahmekopfstück angeordnet ist. Der lippenartige Dichtvorsprung dichtet den Bereich um die Öffnung im Folienschlauchbeutel ab, so dass die Gefahr einer Verschmierung der Innenfläche des Aufnahmekopfstücks durch aus dem Folienschlauchbeutel austretende pastöse Substanz reduziert ist.

Die Anordnung des Aufstechwerkzeuges an dem vom Folienschlauchbeutel getrennten Aufnahmekopfstück hat den Vorteil, dass der Folienschlauchbeutel erst dann geöffnet wird, wenn das Aufnahmekopfstück auf das Deckelteil der Follenverpackung aufgesetzt wird. Damit erfolgt der Öffnungsvorgang nach dem Einsetzen der Folienverpackung in die Druckkammer des Dispensers bzw. Applikators und erst gezielt durch den Anwender mit dem Aufsetzen des Aufnahmekopfstücks auf das Deckelteil, das sich auf dem einen stirnseitigen Ende der Druckkammer des Dispensers bzw. Applikators abstützt.

Das vorstehend beschriebene Aufnahmekopfstück mit seinen Merkmalen, insbesondere einer zentralen Erhebung an seiner dem Stirnende des Folienschlauchbeutels zugewandten Innenseite mit Aufnahmevertiefung für einen stirnendig angeordneten Verschlussclips des Folienschlauchbeutels, ist im Rahmen dieser Beschreibung als selbständig schutzfähig anzusehen.

Nachfolgend wird die Erfindung anhand von Ausführungsbeispielen unter Bezugnahme auf die Zeichnung näher erläutert. Im einzelnen zeigen:
- Fig. 1: einen Längsschnitt durch das vordere Ende eines Druckbehälters mit aufgesetztem Aufnahmekopfstück und in dem Aufnahmekopfstück und dem Druckbehälter befindlicher Folienverpackung,
- Fign. 2 bis 4: vergrößerte Ansichten des Bereichs II der Fig. 1 zur Verdeutlichung verschiedener Ausgestaltungen der Radialabdichtung der Folienverpackung,
- Fig. 5: einen Längsschnitt ähnlich dem gemäß Fig. 1 in demjenigen Zustand, in dem der Folienschlauchbeutel vollständig komprimiert ist,
- Fig. 6: schematisch die Situation bei der Entnahme des komprimierten Folienschlauchbeutels aus dem Druckzylinder durch Abziehen des Aufnahmekopfstücks,
- Fig. 7: eine vergrößerte Darstellung der Rastverbindung zwischen der Folienverpackung und dem Aufnahmekopfstück und insbesondere die Situation, in der die Verriegelungsvorrichtung entriegelt ist,
- Fig. 8: eine Draufsicht auf das Deckelteil der Folienverpackung gemäß Fign. 1 bis 7,
- Fign. 9 und 10: Darstellungen eines alternativen Deckelteils und der Ausbildung der Folienverpackung im Gebrauchszustand im Übergangsbereich zum Aufnahmekopfstück,
- Fign. 11 und 12: ein weiteres Ausführungsbeispiel, bei dem der Folienschlauchbeutel in einer Vorposition am Aufnahmekopfstück verrastet ist, um aus dieser Vorposition hinaus gezielt in eine Endposition geschoben zu werden, in der der Anstechdorn den Folienschlauchbeutel geöffnet hat,
- Fign. 13 und 14: eine Ergänzung zum Ausführungsbeispiel nach den Fign. 11 und 12, bei der der Folienschlauchbeutel in seiner Vorposition gegen ungewollte Bewegungen an seiner Endposition zusätzlich durch ein Sperrelement gesichert ist, wobei dieses Sperrelement in Fig. 13 in einer Verdrehposition innerhalb des Auslassstutzens, in der es gegen axiale Bewegungen gesichert ist, und in Fig. 14 in einer Verdrehposition gezeigt ist, in der das Sperrelement aus dem Auslassstutzen herausziehbar ist, und
- Fign. 15 bis 20: eine Alternative zur Ergänzung des Ausführungsbeispiels gemäß den Fign. 13 und 14 mit einem sich quer durch den Zwischenraum zwischen dem Deckelteil und dem Aufnahmekopfstück erstreckenden Sperrelement in verschiedenen Schnittansichten und verschiedenen Sperrelementpositionen.

Fig. 1 zeigt ein erstes Ausführungsbeispiel einer Folienverpackung 10, die einen Folienschlauchbeutel 12 mit einer Umfangswandung 14 und zwei Stirnenden 16 aufweist, von denen lediglich eins dargestellt ist. An den beiden Stirnenden 16 ist der Folienschlauchbeutel 12 mittels eines Verschlussclipses 18 zusammengerafft und somit verschlossen. In dem wurstförmigen Folienschlauchbeutel 12 befindet sich eine pastöse Substanz 20, bei der es sich beispielsweise um eine Komponente einer Mehrkomponenten-Dental-Formmasse handelt. An dem in Fig. 1 dargestellten Stirnende 16 (nachfolgend auch vorderes Stirnende genannt) des Folienschlauchbeutels 12 befindet sich ein Deckelteil 22, das fest mit dem vorderen Stirnende 16 verbunden ist. Dieses Deckelteil 22 weist eine dem Folienschlauchbeutel 12 abgewandte Stirnfläche 24 und in seinem Umfangsrandbereich 26 einen von der Stirnfläche 24 abstehenden Rand 28 auf, der nach Art einer Schulter den Folienschlauchbeutel 12 im Übergangsbereich 30 zwischen dessen vorderen Stirnende 16 und dessen Umfangswandung 14 umschließt. Das Deckelteil 22 erstreckt sich über das gesamte Stimende 16 der Folienverpackung 10 und weist in seiner Stimfläche 24 eine Durchlassöffnung 32 (siehe auch Fig. 8) auf. Durch diese Durchlassöffnung 32 tritt, wenn der Folienschlauchbeutel 12 im Bereich der Durchlassöffnung 32 geöffnet ist, die pastöse Masse 20 aus dem Folienschlauchbeutel 12 heraus.

In der Darstellung gemäß Fig. 1 befindet sich die Folienverpackung 10 in einer zylindrischen Druckkammer 34, auf deren dargestellten stimseitigen Ende ein Aufnahmekopfstück 36 aufgesetzt ist. In das in Fig. 1 nicht dargestellte andere stirnseitige Ende der zylindrischen Druckkammer 34 ragt ein Druckstempel 38 hinein (siehe Fig. 5), der auf den Folienschlauchbeutel 12 einwirkt, um diesen axial zu komprimieren und damit die pastöse Masse 20 aus dem Folienschlauchbeutel 12 herauszudrücken. Die Druckkammer 34 ist Teil eines nicht näher dargestellten Dispensers bzw. Applikators, mit dem sich die pastöse Masse austragen und applizieren lässt. Das Aufnahmekopfstück 36 ist mittels einen ebenfalls nicht dargestellten Halters am in Fig. 1 dargestellten vorderen Ende der Druckkammer 34 positioniert gehalten, so dass ein Ablösen des Aufnahmekopfstücks 36 von der Druckkammer 34 verhindert wird, wenn mittels des Druckstempels 38 Druck auf den Folienschlauchbeutel 12 ausgeübt wird.

Wie in Fig. 1 dargestellt ist, weist das Aufnahmekopfstück 36 eine kappenartige Struktur mit einer Stirnwand 40 und einem längs des Umfangs dieser Stirnwand 40 axial abstehenden Umfangsrand 42 auf. Innerhalb der Stirnwand 40 befindet sich ein Auslassstutzen 44 mit einem Auslasskanal 46, der im aufgesetzten Zustand des Aufnahmekopfstücks 36 mit der Durchlassöffnung 32 in Fluidverbindung steht. Das Aufnahmekopfstück 36 weist ferner einen Anstechdorn 48 auf, der an der Innenseite der Stirnwand 40 angeordnet ist und in der Situation gemäß Fig. 1 durch die Durchlassöffnung 32 hindurch bis in den Folienschlauchbeutel 12 hineinragt. In dem Augenblick also, in dem das Aufnahmekopfstück 36 auf das Deckelteil 22 aufgesetzt wird, durchdringt der Anstechdorn 48 das Stimende 16 des Folienschlauchbeutels 12, womit dieser automatisch geöffnet wird.

Um zu verhindern, dass während des Gebrauchs der Folienverpackung 10 bei der Applikation pastöser Substanz 20 diese aus dem Dispenser bzw. Applikator und insbesondere im Bereich des Aufnahmekopfstücks 36 seitlich austreten kann, ist erfindungsgemäß eine radial angeordnete Abdichtung 50 vorgesehen. Gemäß Fig. 1 ist die Abdichtung 50 als separates Abdichtelement 52 in Form eines Ringes ausgebildet, der im abstehenden Rand 28 des Deckelteils 22 angeordnet ist. Zu diesem Zweck weist der Rand 28 eine Umfangsaufnahmenut 53 auf (siehe auch Fig. 2), in der das ringförmige Abdichtelement 52 untergebracht ist. Das Abdichtelement 52 weist also radial nach außen und liegt von innen an dem abstehenden Rand 42 des Aufnahmekopfstücks 36 an. Dieser abstehende Rand 42 verläuft an seiner Innenseite 54 schräg, so dass sich das Aufnahmekopfstück 36 zu seiner Stirnwand 40 hin verjüngt. Hierdurch wird eine sichere und dichte Anlage des Abdichtelements 52 an dem Rand 42 des Aufnahmekopfstücks 36 realisiert.

Bei dem Abdichtelement 52 handelt es sich entweder um eine Flachdichtung (wie in den Fign. 1 und 2 gezeigt) oder um einen O-Ring. In beiden Fällen wird also als Abdichtelement ein separates Teil verwendet.

Alternative Ausgestaltungen der Abdichtung 50 der Fign. 1 und 2 sind in den Fign. 3 und 4 dargestellt. Die Abdichtung 50' gemäß Fig. 3 weist eine Dichtlippe 52' auf, die von dem Rand 28 des Deckelteils 22 radial nach außen absteht und innen an der Innenseite 54 des Randes 42 des Aufnahmekopfstücks 36 anliegt. Gemäß Fig. 4 ist die Abdichtung 50" als Labyrinthdichtung ausgebildet, die mehrere radial abstehende und umlaufende Dichtrippen bzw. Dichtlippen 52" aufweist, die ebenfalls dichtend innen an dem Rand 42 des Aufnahmekopfstücks 36 anliegen, wenn das Aufnahmekopfstück 36 auf das Deckelteil 22 aufgesetzt ist. Bei den Abdichtungen 50' und 50" der Fign. 3 und 4 handelt es sich also um Ausgestaltungen, bei denen die Dichtelemente 52' und 52" integral mit dem Deckelteil 22 ausgebildet sind.

Für sämtliche hier beschriebenen Abdichtungen 50,50',50" gilt, dass die Abdichtelemente 52,52',52" radial vom Deckelteil 22 abstehen. Damit ist der dichte Abschluss des Deckelteits 22 gegenüber dem Aufnahmekopfstück 36 auch nicht nur dann gegeben, wenn mit dem Druckstempel 38 Druck auf den Folienschlauchbeutel 12 ausgeübt wird, sondern der dichte Abschluss ist auch dann gewährleistet, wenn der Folienschlauchbeutel 12 entspannt ist und ggf. das Deckelteil 22 im wesentlichen drucklos an der Stirnwand 40 des Aufnahmekopfstücks 36 anliegt. Diese Situation ist immer dann anzutreffen, wenn sich der Folienschlauchbeutel 12 in dem Dispenser bzw. Applikator befindet, mit diesem aber gerade nicht appliziert wird.

Eine weitere Besonderheit der Folienverpackung 10 soll nachfolgend anhand der Fign. 5 bis 7 erläutert werden. Wie man anhand dieser Figuren, aber auch anhand der Fign. 1 bis 4 erkennen kann, sind das Deckelteil 22 und das Aufnahmekopfstück 36 rastend lösbar miteinander verbunden. Zu diesem Zweck weist der von der Stirnwand 40 des Aufnahmekopfstücks 36 abstehende Rand 42 an seinem freien Ende einen (umlaufenden) Innenvorsprung 56 auf, der mit Rastvertiefungen 58 zusammenwirkt, die diametral gegenüberliegend am Rand 28 des Deckelteils 22 ausgebildet sind. An dem Rand 28 des Deckelteils 22 befinden sich im Bereich der Rastvertiefungen 58 flexible Ansatzstücke 60, die diametral gegenüberliegend sind. Durch Aufbringen einer Kraft in Richtung des Pfeils 62 radial von außen auf die Ansatzstücke 60 werden diese und die Rastvertiefungen 58 von den Rastvorsprüngen 56 weg einwärts bewegt. Damit können die Rastvorsprünge 56, die zuvor in die Rastvertiefungen 58 eingetaucht waren, außer Eingriff mit den Rastvertiefungen 58 gebracht werden, wodurch das Deckelteil 22 aus dem Aufnahmekopfstück 36 bzw. dieses vom Deckelteil 22 herausbewegt bzw. abgezogen werden kann. Diese wahlweise Verrastung zwischen dem Aufnahmekopfstück 36 und dem Deckelteil 22 hat den Vorteil der vereinfachten Entnahme des Folienschlauchbeutels 12 aus der Druckkammer 34. Wie anhand von Fig. 6 gezeigt, kann nämlich der ggf. bis zu seinem konstruktiv bedingt größten Ausmaß komprimierte Folienschlauchbeutel 12 durch Abnehmen des Aufnahmekopfstücks 36 von der Druckkammer 34 aus dieser entnommen werden. Das Aufnahmekopfstück 36 dient während dieser Phase als "Anfassende" für den Folienschlauchbeutel 12, der aufgrund seiner Faltung an der Innenwand der Druckkammer 34 reiben und damit nur mit erhöhtem Kraftaufwand aus der Druckkammer 34 entnommen werden kann. Nachdem, wie Fig. 6 zeigt, auf diese Weise die Entnahme des Folienschlauchbeutels 12 aus der Druckkammer 34 stattgefunden hat, kann durch manuelle Betätigung der Ansatzstücke 60 mittels Einwärtsbewegung derselben in Richtung des Pfeils 62 der Fig. 7 die Verriegelungsvorrichtung 64 entriegelt und damit das Deckelteil 22 und das Aufnahmekopfstück 36 voneinander getrennt werden.

Wie insbesondere anhand der Fign. 1 und 5 zu erkennen ist, weist das Deckelteil 22 eine zentrale Erhebung 66 auf. Diese Erhebung 66 ist also umlaufender Kragen 68 ausgebildet, der auf der dem stirnseitigen Ende 16 des Folienschlauchbeutels 12 zugewandten Innenstirnfläche des Deckelteils 22 angeordnet ist. Der Kragen 68 definiert einen Aufnahmeraum 70, der zentral angeordnet ist und zur Aufnahme des Verschlussclipses 18 des Folienschlauchbeutels 12 dient. Durch die zentrale Erhebung 66 wird der Folienschlauchbeutel 12 bei Aufbringung eines Drucks durch den Druckstempel 38 auch an dem vorderen stimseitigen Ende 16 nach innen gedrückt. Dies hat den Vorteil, dass sich das Volumen an konstruktionsbedingt noch verbleibender Restmenge an pastöser Substanz 20 im Folienschlauchbeutel 12 verringert. Darüber hinaus hat die Eindrückung des Folienschlauchbeutels 12 an dessen vorderen stirnseitigen Ende 16 den Vorteil, dass sich der Folienschlauchbeutel 12 zum Rand des Stirnendes 16 hin vorwölbt und damit bei der ersten Benutzung sich dieser zuverlässiger und dichter an den Rand der Durchlassöffnung 32 anlegt und zuverlässiger von dem Anstechdorn 48 aufgerissen werden kann.

Anhand der Fign. 9 und 10 soll abschließend auf eine andere Besonderheit der erfindungsgemäßen Folienverpackung 10 eingegangen werden. Das Deckelteil 22' dieser Folienverpackung ist als Schulterring ausgebildet, dessen Stirnfläche eine Ringfläche 24' ist, von der aus sich der Rand 28 erstreckt. Aufgrund seiner Ringstruktur definiert das Deckelteil 22' eine Durchlassöffnung 32' innerhalb derer der größte Teil des Stirnendes 16 der Folienverpackung freiliegt. Die Öffnung des von dem Auslassstutzen 44 gebildeten Kanals 46 an der Innenseite des Aufnahmekopfstücks 36 ist teilweise von einer insbesondere integral mit dem Aufnahmekopfstück 36 ausgebildeten Dichtlippe 72 umgeben, gegen die sich der Folienschlauchbeutel 12 an seinem vorderen Stirnende 16 anlegt, wenn mittels des Druckstempels 38 Druck auf den Folienschlauchbeutel 12 ausgeübt wird. Diese Dichtlippe 72 sorgt also für eine Abdichtung des Folienschlauchbeutels 12 an dessen stimseitigen Ende 16 gegenüber dem Aufnahmekopfstück 36. Damit wird auch bei nicht als im wesentlichen volle Scheibe ausgebildetem Deckelteil, wie es beim Ausführungsbeispiel der Fign. 1 bis 8 der Fall ist, dafür gesorgt, dass ein Verschmieren der Innenseite des Aufnahmekopfstücks 36 durch pastöse Masse 20 verhindert wird.

In den Fign. 11 und 12 ist ein weiteres Ausführungsbeispiel einer Folienverpackung dargestellt. Der Unterschied zu den zuvor beschriebenen Folienverpackungen ist darin zu sehen, dass das Deckelelement 22 in zwei unterschiedlich weit in das Aufnahmekopfstück 36 eingeschobenen Positionen am Aufnahmekopfstück 36 verrastbar ist. Das Deckelteil 22 weist radial abstehende Rastvorsprünge 60 auf, die in eine von zwei umlaufenden Innennuten 80,82 einrasten können. Diese Innennuten 80,82 sind im zylindrischen Umfangsrand 42 des Aufnahmekopfstücks 36 ausgebildet und weisen unterschiedliche Abstände zur Innenstirnseite des Aufnahmekopfstücks 36 auf. In der Position gemäß Fig. 11 sind die Rastvorsprünge 60 in der weiter vom Anstechdorn 48 beabstandeten Innennut 80 verrastet; in diesem Zustand ist der Folienschlauchbeutel 12 vom Anstechdorn 48 beabstandet. Die in Fig. 11 dargestellte Situation stellt beispielsweise den Transportzustand der Folienverpackung 10 dar. Der Anwender muss dann zur Eröffnung des Folienschlauchbeutels 12 lediglich diesen weiter in das Aufnahmekopfstück 36 hineinschieben (s. Fig. 12), bis das Deckelteil 22 innen an der Stirnfläche des Aufnahmekopfstücks 36 anliegt und die Rastvorsprünge 60 in die innenliegende Umfangsnut 82 eingetaucht sind. In diesem Zustand ragt der Anstechdorn 48 in den Folienschlauchbeutel 12 hinein, womit dieser eröffnet.

In den Fign. 13 und 14 ist eine weitere Alternative/Ergänzung zur anhand der Fign. 11 und 12 beschriebenen Folienschlauchverpackung gezeigt. Wie bei dem Ausführungsbeispiel gemäß den Fign. 11 und 12 weist die Folienschlauchverpackung gemäß den Fign. 13 und 14 einen an dem Aufnahmekopfstück 36 vorpositionierbaren Folienschlauchbeutel 12 auf; in den Fign. 13 und 14 ist jeweils die Situation gezeigt, in der das Deckelteil 22, das mit dem Folienschlauchbeutel 12 verbunden ist, in der Vorposition (erste Halteposition) am Aufnahmekopfstück 36 angeordnet ist. In dieser Vorposition kontaktiert das Stirnende des Folienschlauchbeutels 12 noch nicht den Anstechdorn 48, sondern ist von diesem beabstandet.

Um diese Vorposition beim Transport der Folienschlauchverpackung zuverlässig beibehalten zu können, ist bei dem Ausführungsbeispiel gemäß den Fign. 13 und 14 in den Auslassstutzen 44 ein stift- bzw. bolzenförmiges Sperrelement 84 eingesetzt. Dieses nachfolgend mit Sperrstift bezeichnete Sperrelement 84 lässt sich in dem Auslassstutzen 44 zwischen der ersten Verdrehposition gemäß Fig. 13 und der zweiten Verdrehposition gemäß Fig. 14 verdrehen. Der Sperrstift 84 weist dazu eine Handhabe 86 an seinem aus dem dem Folienschlauchbeutel 12 abgewandten Ende des Auslassstutzens 44 herausragenden Ende 88 auf. Im vollständig in den Auslassstutzen 44 eingeschobenen Zustand ragt der Sperrstift 84 mit seinem der Handhabe 86 gegenüberliegenden Sperrende 90 über das Ende des Anstechdorns 48 hinaus (siehe die mit 92 gekennzeichnete Strecke). Dieses Sperrende 90 liegt direkt dem Deckelteil 22 gegenüber, so dass das Deckelteil 22 dann, wenn der Folienschlauchbeutel 12 versehentlich beim Transport aus der Vorposition in Richtung auf die Endposition bewegt wird, zur Anlage an dem Sperrende 90 des Sperrstiftes 84 kommt. Hierdurch wird die Bewegung des Folienschlauchbeutels 12 in Richtung auf den Anstechdom 48 begrenzt.

Damit sich der Sperrstift 84 in seiner Sperrposition gemäß Fig. 13 nicht ungewollt axial aus dem Auslassstutzen 44 herausbewegen kann, ist er in dieser Sperrposition am Aufnahmekopfstück 36 verriegelt. Zu diesem Zweck befindet sich im Schaft 94 des Verriegelungsstiftes 84 eine radial nach außen offene Verriegelungsnut 96 mit einer Verriegelungsfläche 98, die von der zum Deckelteil 22 nähergelegenen Flanke der Verriegelungsnut 96 gebildet wird. Diese Verriegelungsfläche 98 wirkt mit einer Verriegelungsfläche 100 des Aufnahmekopfstücks 36 zusammen, die durch einen Vorsprung 102 gebildet wird, der radial in die Verlängerung des von dem Auslassstutzen 44 gebildeten Auslasskanal 46 hineinragt.

Der Schaft 94 des Verriegelungsstiftes 84 ist in demjenigen Teil, in dem die Verriegelungsnut 96 ausgebildet ist, zur Hälfte freigeschnitten, was anhand von Fig. 14 zu erkennen ist. In dem dann verbleibenden Teil des Sperrendes 90 ist die Verriegelungsnut 96 eingearbeitet. Auf diese Weise ist es möglich, durch Verdrehen des Sperrstiftes 84 die Verriegelungsnut 96 von dem Vorsprung 102 wegzubewegen, so dass nunmehr die Verriegelungsfläche 98 des Sperrstiftes 84 nicht mehr in Anlage mit der Verriegelungsfläche 100 des Aufnahmekopfstücks 36 ist. In der Verdrehposition gemäß Fig. 14 kann also der Sperrstift 84 nunmehr axial aus dem Auslassstutzen 44 herausbewegt werden, so dass sich dann der Folienschlauchbeutel 12 in Richtung auf den Anstechdorn 48 und damit in die Endposition bewegen lässt.

Anhand der Fign. 15 bis 20 wird ein weiteres Ausführungsbeispiel mit einer alternativen Ausgestaltung der Transportsicherung beschrieben. So weit die Einzelteile der Folienschlauchverpackung gemäß diesen Figuren denjenigen der vorangehenden Figuren entsprechen, sind sie mit den gleichen Bezugszeichen versehen.

Bei der alternativen Folienschlauchverpackung gemäß den Fign. 15 bis 20 verläuft das Sperrelement 84 parallel zum Deckelteil 22 und zur Stirnwand 40 des Aufnahmekopfstücks 36 durch den sich zwischen beiden bildenden Zwischenraum, wenn es seine Sperrposition gemäß den Fign. 15 und 16 einnimmt. Das Sperrelement 84, das wiederum als Bolzen oder Stift ausgebildet ist, erstreckt sich dabei sekantiell durch das Aufnahmekopfstück 36 mit zylindrischem Rand 42 hindurch. Zu diesem Zweck weist der umlaufende Rand 42 zwei Öffnungen 104,106 auf. Während der sich an das Anfassende 86 anschließende Teil des Sperrelements 84 durch die Öffnung 106 erstreckt, ragt das andere Ende 108 des Sperrelements 84 durch die andere Öffnung 104.

Die Verriegelung des Sperrelements 84 am Aufnahmekopfstück 36 erfolgt mittels eines radial vom Sperrelement 84 abstehenden Verriegelungsvorsprungs 110, der, je nach Drehstellung des Sperrelements 84, in eine korrespondierende Verriegelungsausnehmung 112 innerhalb der Öffnung 106 eingetaucht ist (siehe die die Verriegelungsstellung des Sperrelements 84 wiedergebenden Fign. 17, 18 und 20). In der entriegelten Stellung (siehe die Fign. 16 und 19) ist der Verriegelungsvorsprung 110 aus der Verriegelungsausnehmung 112 herausbewegt, so dass das Sperrelement 84 in axialer Richtung aus den beiden Öffnungen 104,106 herausgezogen werden kann. In der verriegelten Position hintergreift der Verriegelungsvorsprung 110 also einen Gegenvorsprung 122, der die Verriegelungsausnehmung 112 zur Außenseite des Randes 42 des Aufnahmekopfstücks 36 hin begrenzt.

## Patentansprüche

1. Folienverpackung für eine pastöse Substanz, mit
- einem Folienschlauchbeutel (12), der eine Umfangswandung (14) und zwei Stirnenden (16) aufweist, und
- einem Deckelteil (22), das an einem der beiden Stirnenden (16) des Folienschlauchbeutels (12) befestigt ist,
- wobei das Deckelteil (22) eine Stirnfläche (24) mit einer Durchlassöffnung (32) für den Durchlass von pastöser Substanz aus dem geöffneten Folienschlauchbeutel (12) sowie eine sich an die Stirnfläche (24) anschließende Umfangsfläche (26) und ein Abdichtelement (52) zur Anlage an einem auf das das Deckelteil (22) tragende Stirnende (16) des Folienschlauchbeutels (12) aufsetzbaren Aufnahmekopfstück (36) aufweist, das zumindest das Deckelteil (22) an dessen Stirn- und Umfangsfläche (24,26) umgreift und einen Auslassstutzen (44) aufweist, der bei aufgesetztem Aufnahmekopfstück (36) mit der Durchlassöffnung (32) des Deckelteils (22) in Fluidverbindung steht,
**dadurch gekennzeichnet,**
- **dass** das Abdichtelement (52) an der Umfangsfläche (26) des Deckelteils (22) oder an der Umfangsfläche (26) und im Übergangsbereich (30) von der Stirnfläche zur Umfangsfläche (26) des Deckelteils (22) angeordnet ist.

2. Folienverpackung nach Anspruch 1, **dadurch gekennzeichnet, dass** das Abdichtelement (52) ein Abdichtring ist und dass das Deckelteil (22) eine Aufnahmenut (53) für den Abdichtring aufweist.

3. Folienverpackung nach Anspruch 1, **dadurch gekennzeichnet, dass** das Abdichtelement (52') eine von dem Deckelteil (22) abstehende, einstückig mit dem Deckelteil (22) ausgebildete federelastische Dichtlippe ist.

4. Folienverpackung nach Anspruch 1, **dadurch gekennzeichnet, dass** das Abdichtelement (52") als mindestens ein Ringvorsprung des Deckelteils (22) ausgebildet ist.

5. Folienverpackung nach einem der Ansprüche 1, bis 4, **dadurch gekennzeichnet, dass** das Deckelteil (22) einen von seiner Stirnfläche (24) abstehenden den Folienschlauchbeutel (12) im Übergangsbereich vom Stirnende (16) zur Umfangswandung (14) umgreifenden Rand (28) aufweist.

6. Folienverpackung nach einem der Ansprüche 1 bis 5, **dadurch gekennzeichnet, dass** das Deckelteil (22') als Ringteil mit einer zentralen Durchlassöffnung (32') und einer diese umgebenden Ringstirnfläche (24') ausgebildet ist.

7. Folienverpackung nach Anspruch 6, **dadurch gekennzeichnet, dass** das Aufnahmekopfstück eine Erhebung (66) aufweist, die durch die von dem Ringteil begrenzte Durchlassöffnung hindurchragt und auf das Stirnende (16) des Folienschlauchbeutels (12) einwirkt.

8. Folienverpackung nach einem der Ansprüche 1 bis 5, **dadurch gekennzeichnet, dass** das Deckelteil (22) eine exzentrisch angeordnete Durchlassöffnung (32) aufweist.

9. Folienverpackung nach einem der Ansprüche 1 bis 8, **dadurch gekennzeichnet, dass** das Aufnahmekopfstück (36) einen Dichtvorsprung (72) aufweist, der an der an dem Folienschlauchbeutel (12) anliegenden Innenfläche angeordnet ist und durch die Durchlassöffnung (32) hindurchragt.

10. Folienverpackung nach einem der Ansprüche 1 bis 9, **dadurch gekennzeichnet, dass** das Deckelteil (22) zumindest ein Verriegelungselement zur Verriegelung an dem Aufnahmekopfstück zwecks Sicherung gegen ein ungewolltes Trennen des Aufnahmekopfstücks vom Deckelteil aufweist.

11. Folienverpackung nach Anspruch 10, **dadurch gekennzeichnet, dass** das mindestens eine Verriegelungselement durch manuelle Betätigung zum Trennen des Aufnahmekopfstücks (36) von dem Deckelteil (22) außer Eingriff mit dem Aufnahmekopfstück (36) bringbar ist.

12. Folienverpackung nach Anspruch 10 oder 11, **dadurch gekennzeichnet, dass** das Aufnahmekopfstück (36) einen Rastvorsprung aufweist, der mit einem Verriegelungsvorsprung an dem mindestens einen Verriegelungselement (56) des Deckelteils (22) zusammenwirkt.

13. Folienverpackung nach Anspruch 12, **dadurch gekennzeichnet, dass** von der Umfangsfläche (26) des Deckelteils (22) mindestens ein federelastisches Ansatzstück (60) absteht, das sich im wesentlichen rechtwinklig zur Stirnfläche (24) des Deckelteils (22) erstreckt und eine Verriegelungsvertiefung (58) aufweist, und dass das Aufnahmekopfstück (36) einen im auf das Deckelteil (22) aufgesetzten Zustand der Verriegelungsvertiefung (58) gegenüberliegenden Rastvorsprung (56) aufweist.

14. Folienverpackung nach einem der Ansprüche 1 bis 13, **dadurch gekennzeichnet, dass** das Aufnahmekopfstück (36) einen Anstechdorn (48) aufweist, der sich bei aufgesetztem Aufnahmekopfstück (36) durch die Durchlassöffnung (32) und das Stirnende (16) des Folienschlauchbeutels (12) hindurch erstreckt.

15. Folienverpackung nach einem der Ansprüche 1 bis 14, **dadurch gekennzeichnet, dass** an dem Deckelteil (22) und an dem Aufnahmekopfstück (36) in Eingriff miteinander bringbare Elemente einer Verriegelungsvorrichtung (64) vorgesehen sind, mittels derer sich das Aufnahmekopfstück (36) mit dem Deckelteil (22) zur Sicherung gegen ein ungewolltes Ablösen verbinden lässt.

16. Folienverpackung nach einem der Ansprüche 1 bis 15, **dadurch gekennzeichnet, dass** die Verriegelungsvorrichtung (64) zur Verriegelung des Deckelteils (22) in unterschiedlich weit in das Aufnahmekopfstück (36) eingeführten ersten und zweiten Haltepositionen vorgesehen ist und dass das Aufnahmekopfstück (36) einen Anstechdorn (48) aufweist, der von der Stirnwand (40) des Aufnahmekopfstücks (36) in Richtung auf das Deckelteil (22) absteht und in der ersten Halteposition des Deckelteils (22) von dem Folienschlauchbeutel (12) beabstandet und in der zweiten Halteposition des Deckelteils (22) den Folienschlauchbeutel (12) durchdringt.

17. Folienverpackung nach Anspruch 16, **gekennzeichnet durch** ein am Aufnahmekopfstück (36) und/oder am Deckelteil (22) angeordnetes Sperrelement (84), das zwischen einer Sperrposition zum Verhindern einer ungewollten Bewegung des Deckelteils (22) aus der ersten in die zweite Halteposition und einer Freigabeposition zum Überführen des Deckelteils (22) aus der ersten in die zweite Halteposition positionierbar ist.

18. Folienverpackung nach Anspruch 17, **dadurch gekennzeichnet, dass** das Sperrelement (84) in seiner Sperrposition in den Zwischenraum zwischen dem Deckelteil (22) und dem Aufnahmekopfstück (36) hineinragt.

19. Folienverpackung nach Anspruch 17 oder 18, **dadurch gekennzeichnet, dass** das Sperrelement (84) in seiner Sperrposition an dem Aufnahmekopfstück (36) und/oder an dem Deckelteil (22) gegen eine ungewollte Bewegung in Richtung auf seine Freigabeposition verriegelbar und/oder blockierbar ist.

20. Folienverpackung nach einem der Ansprüche 17 bis 19, **dadurch gekennzeichnet, dass** das Sperrelement (84) in dem Auslassstutzen (44) des Aufnahmekopfstücks (36) positionierbar ist, und zwar drehbar zwischen einer ersten Verdrehposition, in der das Sperrelement (84) gegen eine axiale Bewegung aus dem Auslassstutzen (44) heraus gesichert ist, und einer zweiten Verdrehposition, in der das Sperrelement (84) aus dem Auslassstutzen (44) herausziehbar ist.

21. Folienverpackung nach einem der Ansprüche 17 bis 20, **dadurch gekennzeichnet, dass** das Sperrelement (84) ein Bewegungsbegrenzungsende (90) zur Begrenzung einer Bewegung des Deckelteils (22) aus der ersten Halteposition in Richtung auf die zweite Halteposition aufweist.

22. Folienverpackung nach Anspruch 20 und 21, **dadurch gekennzeichnet, dass** sich das Bewegungsbegrenzungsende (90) des Sperrelements (84) bei Anordnung desselben in der ersten Verdrehposition über den Auslassstutzen (44) in Richtung auf das Deckelteil (22) erstreckt, und zwar weiter erstreckt als der Anstechdorn (48).

23. Folienverpackung nach einem der Ansprüche 17 bis 22, **dadurch gekennzeichnet, dass** das Sperrelement (84) ein in der Sperrposition von dem Aufnahmekopfstück (36) abstehendes manuell ergreifbares Anfassende (86) zum manuellen Überführen des Sperrelements aus der Sperrposition in die Freigabeposition aufweist.

24. Folienverpackung nach Anspruch 22 und 23, **dadurch gekennzeichnet, dass** das Anfassende (86) über das dem Deckelteil (22) abgewandte Ende des Auslassstutzens (44) vorsteht.

25. Folienverpackung nach einem der Ansprüche 17 bis 24, **dadurch gekennzeichnet, dass** das Sperrelement (84) in seiner Sperrposition bzw. ersten Drehposition formschlüssig an dem Aufnahmekopfstück (36) bzw. in dessen Auslassstutzen (44) gehalten ist.

26. Folienverpackung nach Anspruch 25, **dadurch gekennzeichnet, dass** das Sperrelement (84) eine dem Anfassende (86) zugewandte Verriegelungsfläche (98) aufweist, die bei Drehung in die erste Verdrehposition in Anlage mit einer korrespondierenden, dem Deckelteil (22) zugewandten Verriegelungsfläche (100) des Aufnahmekopfstücks (36) bringbar ist und bei Drehung in die Freigabeposition außer Anlage mit der Verriegelungsfläche (100) des Aufnahmekopfstücks (36) bringbar ist.

27. Folienverpackung nach einem der Ansprüche 17 bis 19, **dadurch gekennzeichnet, dass** sich das Sperrelement (84) in seiner Sperrposition durch einen das Deckelteil (22) seitlich umgreifenden Rand (42) des Aufnahmekopfstücks (36) hindurch bis in den Zwischenraum zwischen dem Deckelteil (22) und der Stirnwand (40) des Aufnahmekopfstücks (36) erstreckt.

28. Folienverpackung nach Anspruch 27, **dadurch gekennzeichnet, dass** sich das Sperrelement (84) in seiner Sperrposition durch zwei Öffnungen (104,106) im Rand (42) des Aufnahmekopfstücks (36) erstreckt.

29. Folienverpackung nach Anspruch 26 oder 27, **dadurch gekennzeichnet, dass** das Aufnahmekopfstück (36) eine scheibenförmige Stirnwand (40) und einen von dieser abstehenden Rand (42) aufweist, der zwei Öffnungen aufweist, die entlang einer sekantiell verlaufenden geraden Linie angeordnet sind.

30. Folienverpackung nach einem der Ansprüche 17 bis 29, **dadurch gekennzeichnet, dass** das Sperrelement (84) ein Sperrstift oder Sperrbolzen ist.

## Claims

1. A film packing for a pasty substance, comprising
- a film tube bag (12) having a peripheral wall (14) and two ends (16), and
- a cover portion (22) fastened to one of the two ends (16) of the film tube bag (12),
- the cover portion (22) comprising an end face (24) having a passage opening (32) for the passage of pasty substance from the opened film tube bag (12), a peripheral face (26) joining the end face (24), and a sealing element (52) abutting a receiving headpiece (36) attachable to the end (16) of the film tube bag (12) carrying the cover portion (22), the receiving headpiece (36) surrounding at least the end face (24) and the peripheral face (26) of the cover portion (22) and comprising an outlet piece (44) which is in fluid connection with the passage opening (32) of the cover portion (22) when the receiving headpiece (36) is attached,
**characterized in**
**that** the sealing element (52) is arranged on the peripheral face (26) and/or in the transition region (30) from the end face to the peripheral face (26) of the cover portion (22).

2. The film packing according to claim 1, **characterized in that** the sealing element (52) is a sealing ring and that the cover portion (22) is formed with a receiving groove (53) for the sealing ring.

3. The film packing according to claim 1, **characterized in that** the sealing element (52') is a resilient sealing lip projecting from the cover portion (22) and integrally formed with the cover portion (22).

4. The film packing according to claim 1, **characterized in that** the sealing element (52") is configured as at least one annular projection of the cover portion (22).

5. The film packing according to any one of claims 1 to 4, **characterized in that** the cover portion (22) is formed with an edge (28) protruding from end face (24) and surrounding the film tube bag (12) in the transition region between the front end (16) and the peripheral wall (14).

6. The film packing according to any one of claims 1 to 5, **characterized in that** the cover portion (22') is configured as an annular portion having a central passage opening (32') and an annular end face (24') surrounding said opening.

7. The film packing according to claim 6, **characterized in that** the receiving headpiece comprises a protrusion (66) arranged to extend through the passage opening delimited by the annular portion and to act on the end (16) of the film tube bag (12).

8. The film packing according to any one of claims 1 to 5, **characterized in that** the cover portion (22) is formed with an eccentrically arranged passage opening (32).

9. The film packing according to any one of claims 1 to 8, **characterized in that** the receiving headpiece (36) comprises a sealing projection (72) provided on the inner face abutting the film tube bag (12) and arranged to extend through the passage opening (32).

10. The film packing according to any one of claims 1 to 9, **characterized in that** the cover portion (22) comprises at least one locking element to be locked to the receiving headpiece for preventing undesired detachment of the receiving headpiece from the cover portion.

11. The film packing according to claim 10, **characterized in that** said at least one locking element can be manually disengaged from the receiving headpiece (36) for separating the receiving headpiece (36) from the cover portion (22).

12. The film packing according to claim 10 or 11, **characterized in that** the receiving headpiece (36) comprises a snapping projection cooperating with a locking projection on the least one locking element (56) of the cover portion (22).

13. The film packing according to claim 12, **characterized in that** the peripheral face (26) of the cover portion (22) is provided with at least one projecting resilient stud (60) extending substantially at a right angle to the end face (24) of the cover portion (22) and comprising a snap-in recess (58), and that the receiving headpiece (36) comprises a locking projection (56) which in the mounted condition on the cover portion (22) is arranged opposite to the snap-in recess (58).

14. The film packing according to any one of claims 1 to 13, **characterized in that** the receiving headpiece (36) comprises a piercing pin (48) which in the mounted condition of the receiving headpiece (36) extends through the passage opening (32) and the end (16) of the film tube bag (12).

15. The film packing according to any one of claims 1 to 14, **characterized in that** the cover portion (22) and the receiving headpiece (36) are provided with mutually engageable elements of a locking device (64) for connecting the receiving headpiece (36) to the cover portion (22) to prevent unintended detachment.

16. The film packing according to any one of claims 1 to 15, **characterized in that** the locking device (64) is provided for locking the cover portion (22) in first and second holding positions arranged at different depths within the receiving headpiece (36) and the receiving headpiece (36) comprises a piercing pin (48) extending from the end wall (40) of the receiving headpiece (36) towards the cover portion (22), the piercing pin (48) being located at a distance from the film tube bag (12) in the first position of the cover portion (22) and penetrating the film tube bag (12) in a second holding position of the cover portion (22).

17. The film packing according to claim 16, **characterized by** a stopping element (84) arranged on the receiving headpiece (36) and/or the cover portion (22), the stopping element (84) being movable between a stopping position, to prevent an unintentional movement of the cover portion (22) from the first into the holding second position, and a release position for moving the cover portion (22) from the first into the second holding position.

18. The film packing according to claim 17, **characterized in that** the stopping element (84) in its stopping position extends into the space between the cover portion (22) and the receiving headpiece (36).

19. The film packing according to claim 17 or 18, **characterized in that** the stopping element (84) in its stopping position can be locked and/or blocked on the receiving headpiece (36) and/or on the cover portion (22) against unintended movement towards its release position.

20. The film packing according to any one of claims 17 to 19, **characterized in that** the stopping element (84) can be positioned in the outlet piece (44) of the receiving headpiece (36) for rotation between a first twisting position wherein the stopping element (84) is secured against axial movement out of the outlet piece (44), and a second twisting position wherein the stopping element (84) can be pulled out of the outlet piece (44).

21. The film packing according to any one of claims 17 to 20, **characterized in that** the stopping element (84) comprises a movement delimiter end (90) for limiting the movement of the cover portion (22) from the first holding position towards the second holding position.

22. The film packing according to claim 20 and 21, **characterized in that**, when the stopping element (84) is arranged in the first twisting position, the movement delimiting end (90) of the stopping element (84) extends across the outlet piece (44) towards the cover portion (22), farther than the piercing pin (48).

23. The film packing according to any one of claims 17 to 22, **characterized in that** the stopping element (84) comprises a handling end (86) adapted to be manually gripped and in the stopping position projecting from the receiving headpiece (36), provided for manual movement of the stopping element from the stopping position into the release position.

24. The film packing according to claim 22 and 23, **characterized in that** the handling end (86) projects beyond the end of the outlet piece (44) facing away from the cover portion (22).

25. The film packing according to any one of claims 17 to 24, **characterized in that** the stopping element (84) in its stopping position and its first twisting position, respectively, is held in positive locking engagement on the receiving headpiece (36) and the outlet piece (44) thereof, respectively.

26. The film packing according to claim 25, **characterized in that** the stopping element (84) comprises a locking face (98) facing towards the handle end (86), which locking face (98) upon rotation into the first twisting position can be brought into abutment with a corresponding locking face (100) of the receiving headpiece (36) facing towards the cover portion (22), and upon rotation into the release position can be brought out of engagement with the locking face (100) of the receiving headpiece (36).

27. The film packing according to any one of claims 17 to 19, **characterized in that** the stopping element (84) in its stopping position extends through an edge (42) of the receiving headpiece (36) laterally gripping around the cover portion (22), into the space between the cover portion (22) and the end wall (40) of the receiving headpiece (36).

28. The film packing according to claim 27, **characterized in that** the stopping element (84) in its stopping position extends through two openings (104,106) in the edge (42) of the receiving headpiece (36).

29. The film packing according to claim 26 or 27, **characterized in that** the receiving headpiece (36) comprises a disk-shaped end wall (40) and edge (42) projecting therefrom, which edge (42) is formed with two openings arranged along a straight line extending in the manner of a secant.

30. The film packing according to any one of claims 17 to 29, **characterized in that** the stopping element (84) is a stopping pin or stopping bolt.

## Revendications

1. Système d'emballage à film pour une substance pâteuse avec
- une poche tubulaire en film (12) comprenant une paroi périphérique (14) et deux extrémités frontales (16) et
- un élément de couvercle (22) qui est fixé sur l'une de deux extrémités (16) de la poche tubulaire en film (12),
- avec lequel l'élément de couvercle (22) comprend une surface frontale (24) avec une ouverture de passage (32) pour le passage d'une substance pâteuse hors de la poche tubulaire en film (12) qui a été ouverte ainsi qu'une surface périphérique (26) se raccordant à la surface frontale (24 et un élément d'étanchéité (52) pour assurer un appui avec un embout supérieur de réception (36), qui peut être placé sur l'extrémité frontale (16) portant l'élément de couvercle (22) de la poche tubulaire en film (12), qui entoure au moins l'élément de couvercle (22) sur sa surface frontale (24) et sur sa surface périphérique (26) et qui comprend un manchon de sortie (44) qui est en liaison de passage de fluide avec l'ouverture de passage (32) de l'élément de couvercle (22) lorsque l'embout supérieur de réception (36) est en place,
**caractérisé**
- **en ce que** l'élément d'étanchéité (52) est disposé sur la surface périphérique (26) de l'élément de couvercle (22) ou sur la surface périphérique (26) et dans la zone de transition (30) de la surface frontale vers la surface périphérique (26) de l'élément de couvercle (22).

2. Système d'emballage à film selon la revendication 1, **caractérisé en ce que** l'élément d'étanchéité (52) est une bague d'étanchéité et **en ce que** l'élément de couvercle (22) comprend une rainure de réception (53) pour la bague d'étanchéité.

3. Système d'emballage à film selon la revendication 1, **caractérisé en ce que** l'élément d'étanchéité (52') est une lèvre d'étanchéité souple s'écartant de l'élément de couvercle (22) et formée d'une seule pièces avec l'élément de couvercle (22).

4. Système d'emballage à film selon la revendication 1, **caractérisé en ce que** l'élément d'étanchéité (52") est configuré comme au moins une avancée annulaire de l'élément de couvercle (22).

5. Système d'emballage à film selon l'une quelconque des revendications 1 à 4, **caractérisé en ce que** l'élément de couvercle (22) comprend un bord (28) dépassant de sa surface frontale (24) et entourant la poche tubulaire en film (12) dans la zone de transition de l'extrémité frontale (16) vers la paroi périphérique (14).

6. Système d'emballage à film selon l'une quelconque des revendications 1 à 5, **caractérisé en ce que** l'élément de couvercle (22') est configuré comme pièce annulaire avec une ouverture centrale de passage (32') et une surface frontale annulaire (24') entourant celle-ci.

7. Système d'emballage à film selon la revendication 6, **caractérisé en ce que** l'embout supérieur de réception comprend une saillie (66), qui passe à travers l'ouverture de passage délimitée par la pièce annulaire et agit sur l'extrémité frontale (16) de la poche tubulaire en film (12).

8. Système d'emballage à film selon l'une quelconque des revendications 1 à 5, **caractérisé en ce que** l'élément de couvercle (22) comprend une ouverture de passage (32) disposée de manière excentrée.

9. Système d'emballage à film selon l'une quelconque des revendications 1 à 8, **caractérisé en ce que** l'embout supérieur de réception (36) comprend une avancée d'étanchéité (72), qui est disposée sur la surface intérieure s'appuyant sur la poche tubulaire en film (12) et qui passe à travers l'ouverture de passage (32).

10. Système d'emballage à film selon l'une quelconque des revendications 1 à 9, **caractérisé en ce que** l'élément de couvercle (22) comprend au moins un élément de verrouillage pour son verrouillage sur l'embout supérieur de réception pour assurer une protection contre une séparation inopinée de l'embout supérieur de réception par rapport à l'élément de couvercle.

11. Système d'emballage à film selon la revendication 10, **caractérisé en ce que**, pour séparer l'embout supérieur de réception (36) de l'élément de couvercle (22), l'au moins un élément de verrouillage peut être mis hors prise avec l'embout supérieur de réception (36) par un actionnement manuel.

12. Système d'emballage à film selon la revendication 10 ou 11, **caractérisé en ce que** l'embout supérieur de réception (36) comprend une avancée d'arrêt, qui est en interaction avec une avancée de verrouillage se trouvant sur l'au moins un élément de verrouillage (56) de l'élément de couvercle (22).

13. Système d'emballage à film selon la revendication 12, **caractérisé en ce que** de la surface périphérique (26) de l'élément de couvercle (22) dépasse au moins un élément d'embase souple (60), qui s'étend sensiblement à angle droit par rapport à la surface frontale (24) de l'élément de couvercle (22) et qui comprend une encoche de verrouillage (58) et **en ce que** l'embout supérieur de réception (36) comprend une avancée d'arrêt (56), qui est opposée à l'encoche de verrouillage (58) lorsqu'il est placé sur l'élément de couvercle (22).

14. Système d'emballage à film selon l'une quelconque des revendications 1 à 13, **caractérisé en ce que** l'embout supérieur de réception (36) comprend un poinçon de perçage (48), qui s'étend à travers l'ouverture de passage (32) et l'extrémité frontale (16) de la poche tubulaire en film (12) lorsque l'embout supérieur de réception (36) est en place.

15. Système d'emballage à film selon l'une quelconque des revendications 1 à 14, **caractérisé en ce que** sur l'élément de couvercle (22) et sur l'embout supérieur de réception (36) sont prévus des éléments d'un dispositif de verrouillage (64) pouvant être mis en engrènement réciproque, à l'aide desquels l'embout supérieur de réception (36) peut être relié à l'élément de couvercle (22) pour assurer une protection contre une désolidarisation inopinée.

16. Système d'emballage à film selon l'une quelconque des revendications 1 à 15, **caractérisé en ce que** le dispositif de verrouillage (64) est prévu pour un verrouillage de l'élément de couvercle (22) dans une première et dans une deuxième position de maintien, dont la pénétration dans l'embout supérieur de réception (36) a lieu avec une longueur différente et **en ce que** l'embout supérieur de réception (36) comprend un poinçon de perçage (48), qui dépasse depuis la paroi frontale (40) de l'embout supérieur de réception (36) en direction de l'élément de couvercle (22) et qui est espacé de la poche tubulaire en film (12) dans la première position de maintien de l'élément de couvercle (22) et qui traverse la poche tubulaire en film (12) dans la deuxième position de maintien de l'élément de couvercle (22).

17. Système d'emballage à film selon la revendication 16, **caractérisé par** un élément de blocage (84) disposé sur l'embout supérieur de réception (36) et/ou sur l'élément de couvercle (22) et qui peut être déplacé entre une position de blocage pour éviter un mouvement inopiné de l'élément de couvercle (22) de la première à la deuxième position de maintien et une position de libération pour transférer l'élément de couvercle (22) de la première à la deuxième position de maintien.

18. Système d'emballage à film selon la revendication 17, **caractérisé en ce que**, dans sa position de blocage, l'élément de blocage (84) pénètre dans l'espace intermédiaire entre l'élément de couvercle (22) et l'embout supérieur de réception (36).

19. Système d'emballage à film selon la revendication 17 ou 18, **caractérisé en ce que**, dans sa position de blocage, l'élément de blocage (84) peut être verrouillé et/ou bloqué sur l'embout supérieur de réception (36) et/ou sur l'élément de couvercle (22) contre tout mouvement inopiné en direction de sa position de libération.

20. Système d'emballage à film selon l'une quelconque des revendications 17 à 19, **caractérisé en ce que** l'élément de blocage (84) peut être positionné dans le manchon de sortie (44) de l'embout supérieur de réception (36), c'est-à-dire de manière tournante entre une première position de rotation, dans laquelle l'élément de blocage (84) est protégé contre un mouvement axial dans le sens d'une extraction hors du manchon de sortie (44), et une deuxième position de rotation, dans laquelle l'élément de blocage (84) peut être extrait du manchon de sortie (44).

21. Système d'emballage à film selon l'une quelconque des revendications 17 à 20, **caractérisé en ce que** l'élément de blocage (84) comprend une extrémité de limitation de mouvement (90) pour limiter un mouvement de l'élément de couvercle (22) hors de la première position de maintien en direction de la deuxième position de maintien.

22. Système d'emballage à film selon les revendications 20 et 21, **caractérisé en ce que** l'extrémité de limitation de mouvement (90) de l'élément de blocage (84) s'étend, lorsque celui-ci est disposé dans la première position de rotation, au-delà du manchon de sortie (44) en direction de l'élément de couvercle (22), c'est-à-dire plus loin que le poinçon de perçage (48).

23. Système d'emballage à film selon l'une quelconque des revendications 17 à 22, **caractérisé en ce que** l'élément de blocage (84) comprend une extrémité de préhension (86) qui, en position de blocage, s'écarte de l'embout supérieur de réception (36), qui peut être saisi manuellement et qui sert au transfert manuel de l'élément de blocage de la position de blocage à la position de libération.

24. Système d'emballage à film selon les revendications 22 et 23, **caractérisé en ce que** l'extrémité de préhension (86) s'avance au-delà de l'extrémité du manchon de sortie (44) opposée à l'élément de couvercle (22).

25. Système d'emballage à film selon l'une quelconque des revendications 17 à 24, **caractérisé en ce que**, dans sa position de blocage ou dans sa première position de rotation, l'élément de blocage (84) est maintenu en complémentarité de forme sur l'embout supérieur de réception (36) ou dans son manchon de sortie (44).

26. Système d'emballage à film selon la revendication 25, **caractérisé en ce que** l'élément de blocage (84) comprend une surface de verrouillage (98) dirigée vers l'extrémité de préhension (86) qui, lors d'une rotation dans la première position de rotation, peut être amenée en contact avec une surface de verrouillage correspondante (100) de l'embout supérieur de réception (36) dirigée vers l'élément de couvercle (22) et qui, lors d'une rotation dans la position de libération, peut être mise hors contact avec la surface de verrouillage (100) de l'embout supérieur de réception (36).

27. Système d'emballage à film selon l'une quelconque des revendications 17 à 19, **caractérisé en ce que**, dans sa position de blocage, l'élément de blocage (84) s'étend à travers un bord (42) de l'embout supérieur de réception (36) entourant latéralement l'élément de couvercle (22) jusque dans l'espace intermédiaire entre l'élément de couvercle (22) et la paroi frontale (40) de l'embout supérieur de réception (36).

28. Système d'emballage à film selon la revendication 27, **caractérisé en ce que**, dans sa position de blocage, l'élément de blocage (84) s'étend à travers deux ouvertures (104, 106) pratiquées dans le bord (42) de l'embout supérieur de réception (36).

29. Système d'emballage à film selon la revendication 26 ou 27, **caractérisé en ce que** l'embout supérieur de réception (36) comprend une paroi frontale en forme de disque (40) et un bord (42) s'écartant de celle-ci et comprenant deux ouvertures qui sont disposées le long d'une ligne droite s'étendant à la manière d'une sécante.

30. Système d'emballage à film selon l'une quelconque des revendications 17 à 29, **caractérisé en ce que** l'élément de blocage (84) est une broche de blocage ou un goujon de blocage.
